# EUROPÄISCHE PATENTSCHRIFT

(11) **EP 0 326 568 B1**
(45) Veröffentlichungstag und Bekanntmachung des Hinweises auf die Patenterteilung: **22.08.1990**
(21) Anmeldenummer: 87906568.8
(22) Anmeldetag: 13.10.1987
(51) Int. Cl.: B41J 2/16, B41J 2/17

(54) **MEHRSCHICHTIG AUFGEBAUTER TINTENSCHREIBKOPF**
MULTILAYER INK WRITING HEAD
TETE D'ECRITURE A L'ENCRE A COUCHES MULTIPLES

(30) Priorität: 16.10.1986 DE 3635292; 31.03.1987 DE 3710654
(43) Veröffentlichungstag der Anmeldung: 09.08.1989
(73) Patentinhaber: SIEMENS AKTIENGESELLSCHAFT, 80333 München (DE)
(72) Erfinder: KÜLZER, Peter, D-8031 Hochstadt (DE)
(86) Internationale Anmeldenummer: DE8700464
(87) Internationale Veröffentlichungsnummer: WO8802698

(56) Entgegenhaltungen:
- WO-A-30/1107
- FR-A- 2 518 901
- GB-A- 2 182 611
- US-A- 3 714 928

## Beschreibung

Die Erfindung betrifft einen mehrschichtig aufgebauten Tintenschreibkopf und ein Verfahren zu dessen Herstellung gemäß dem Oberbegriff des Patentanspruchs 1.

Tintendruckeinrichtungen mit piezoelektrisch angetriebenen Antriebselementen sind allgemein bekannt und mit Erfolg zur Anwendung gelangt. So wird in der DE-A-32 42 283 ein mehrschichtig aufgebauter Tintenstrahldruckkopf beschrieben, der im wesentlichen eine Kammerleiste aufweist, in der ein Zuführkanal für die Tinte eingearbeitet ist. Diesem Zuführkanal ist ein Anschlußstutzen zugeordnet, über dem der Tintenkopf mit Tinte versorgt wird. In den Zuführkanal münden Zuführleitungen, die auf der Oberfläche der Kammerleiste mit seitlich abgehenden Drosselkanälen in Verbindung stehen. Diese Drosselkanäle münden seitlich in kegelförmige Druckkammern. Im Mittelpunkt dieser Druckkammern ist der Düsenkanal angeordnet. Die Düsenkanäle selbstwerden durch eigenen Grundkörper des Tintenstrahldruckkopfes geführt und münden am unteren Ende des Grundkörpers in dicht nebeneinander angeordneten Düsen einer Düsenplatte. Die Düsenplatte selbst wird über eine Spannfeder gegen den Grundkörper gedrückt.

Die Seite der Kammerleiste in die die Druckkammern und die Düsenkanäle eingestanzt sind, ist durch eine Metallmembran abgedeckt, die über die gesamte Breite der Kammerleiste reicht. Auf dieser Metallmembran sind die Antriebselemente angeordnet, vorzugsweise geklebt.

Die Herstellung der Kammerleiste und die Verbindung mit der Metallmembran geschieht in der Weise, daß in der Kammerleiste zunächst die kegelförmigen Kammern und die Drosselkanäle eingeprägt werden und anschließend die Düsenkanäle gebohrt werden.

Anschließend wird die Metallmembran und die Kammerleiste durch Diffusionsschweißen atomar miteinander verbunden.

Durch die Vielzahl der erforderlichen Arbeitsgänge ist ein derartig aufgebauter Tintenschreibkopf schwer herzustellen. Außerdem wirkt sich die Länge der Düsenkanäle und ihr Verlauf innerhalb eines klobig aufgebauten Grundkörpers nachteilig auf die Schriftqualität bzw. den Wirkungsgrad der piezoelektrischen Antriebselemente aus.

Dadurch, daß die Tintenversorgung der Druckkammern innerhalb der Kammerleiste über Drosselkanäle erfolgt, die seitlich in die Druckkammern münden, ergibt sich ein strömungsungünstiger Querschnitt der Druckkammern und damit ein schlechter Tintendurchfluß. Derartige kreisförmige Druckkammern mit zentral angeordnetem Düsenkanal und seitlichem Tinteneintritt haben außerdem den Nachteil, daß beispielsweise durch Ausgasung der Tinte bedingte Luftblasen sich nur schwer aus diesen Druckkammern entfernen lassen. Eine Möglichkeit der Entfernung dieser Gasblasen besteht darin, Druck auf der Vorratsseite auf die Tinte auszuüben und damit die Druckkammern durchzuspülen. Dadurch werden aber nur die sich im Zentrum der Druckkammern befindlichen Gasblasen entfernt. Die sich am Rand festsetzenden Gasblasen werden von der Strömung in der Druckkammer nicht erreicht bzw. von der Strömung so gesteuert, daß sie in der Druckkammer verbleiben und damit das Ansteuerverhalten des gesamten Druckkopfes beträchtlich stören.

Um dies zu verhindern, ist es aus der E-B-00 37 624 bekannt, am Eintrittsbereich und am Austrittsbereich der Druckkammern Inseln anzuordnen, die die Tintenströmung teilen und dafür sorgen, daß die Tinte entlang der Wandbereiche durch die Druckkammer strömt.

Diese Inseln sind nun einerseits wegen ihrer Größe schwer herstellbar, andererseits bilden sie einen unerwünschten Strömungswiderstand, der sich wiederum ungünstig auf das Ansteuerverhalten der Druckkammern auswirkt. Aus der FR-A-25 18 901 ist ein mehrschichtig aufgebauter Tintenkopf der eingangs genannten Art bekannt, bei dem die Tinte aufnehmenden Ausnehmungen des Tintenkopfes durch Durchgangsöffnungen der Einzelplatten gebildet werden. Die Tinte wird den Druckkammern seitlich zugeführt, dabei können die Antriebselemente in den Druckkammern Heizelemente oder Piezoelemente sein.

Aufgabe der Erfindung ist es, einen mehrschichtig aufgebauten Tintenschreibkopf der eingangs genannten Art so auszubilden, daß er in einfacher Weise hergestellt werden kann und der einen günstigen Strömungsverlauf der Tinte aufweist, so daß eventuell eingedrungene Gasblasen leicht entfernt werden können.

Diese Aufgabe wird bei einem mehrschichtig aufgebauten Tintenschreibkopf der eingangs genannten Art gemäß dem kennzeichnenden Teil des Patentanspruchs 1 gelöst.

Vorteilhafte Ausführungsformen der Erfindung sind in den Unteransprüchen gekennzeichnet.

Dadurch, daß sowohl der Düsenkanal als auch der Tintenversorgungskanal einer Druckkammer senkrecht zur Membranplatte auf einem Durchmesser gegenüberliegend in die Druckkammer mündet, können sich in der Druckkammer keine Luftblasen festsetzen bzw. können Tintenbläschen leicht aus der Druckkammer durch Durchspülen entfernt werden.

DieAusbildung der Drosselkanäle als Kanäle mit spaltförmigem Querschnitt gewährleistet, daß einerseits die Tinten der Schreibfrequenz entsprechend schnell nachströmen können, andererseits Druckwellen nicht hindurchtreten können.

Bedingt durch die sehr kleinen Abmessungen des Sandwichtintenkopfes liegt die Eigenfrequenz des Gesamtsystems sehr hoch und die Beruhigungszeit für die Tinte im Druckbereich sehr niedrig. Daraus resultiert eine hohe Spritzfrequenz.

Dadurch, daß der Tintenschreibkopf aus einem gesondert herstellbaren Sandwichtintenkopf und einem den Sandwichtintenkopf aufnehmenden Aufnahmeteil mit integrierter Tintenzuführung besteht, läßt sich der gesamte Tintenschreibkopf sehr leicht und einfach herstellen. Der Sandwichtintenkopf besteht dabei aus mehreren den entsprechenden Tintenkanälen strukturierten, übereinander angeordneten Platten, die untereinander durch Diffusionsschweißen fest verbunden sind, wobei die eine Seite des Sandwichtintenkopfes durch die Membranplatte und die andere Seite des Sandwichtintenkopfes durch die Düsenplatte gebildet wird.

Damit ergibt sich eine sehr kleine und flache Abmessung des Tintenschreibkopfes mit kurzen Düsenkanallängen, die eine hohe Schreibfrequenz ermöglichen.

Dadurch daß sämtliche Tinten aufnehmenden Ausnehmungen, wie Druckkammern, Tintenkanäle und Düsenkanäle, des Sandwichtintenkopfes durch Durchgangsöffnungen der Einzelplatten gebildet werden, läßt sich der Tintenkopf vorteilhafterweise aus einfach insbesondere durch Stanzen herstellbaren Formteilen zusammensetzen und in einem Arbeitsgang durch Diffusionsschweißen verbinden.

Durch den erfindungsgemäßen Aufbau des Tintenschreibkopfes ist die Verbindung von Metall für die einzelnen Platten möglich und damit das Aufbringen und Erstellen sehr feiner Konturen. Der Sandwichtintenkopf kann dabei in automatisierten Verfahren im Reinraum hergestellt werden. Die als Antriebselemente ausgebildeten Piezoscheiben sind durch Kleben oder Löten in leichter Weise mit der Metallmembrane verbindbar.

Ausführungsformen der Erfindung sind in den Zeichnungen dargestellt und werden im folgenden beispielsweise näher beschrieben. Es zeigen
FIG. 1 eine schematische Explosionsdarstellung des mehrschichtig aufgebauten Tintenschreibkopfes,
FIG. 2 eine perspektivische Schnittdarstellung des Sandwichtintenkopfes,
FIG. 3 eine schematische Darstellung des Bereiches der Druckkammern des Sandwichtintenkopfes,
FIG. 4 eine schematische Schnittdarstellung entlang den Schnittlinien der FIG. 3,
FIG. 5 eine schematische Darstellung einer Druckkammer mit zugehöriger Drosselstrecke und
FIG. 6 eine schematische Darstellung der Düsenanordnung bei einem als 24 Düsenkopf ausgebildeten Sandwichtintenkopf.

In einer hier nicht im einzelnen dargestellten Tintendruckeinrichtung istein Tintendruckkopf angeordnet, der im Schreibbetrieb zeilenweise entlang von einem Aufzeichnungsträger geführt wird. Der schichtenweise aufgebaute Tintenschreibkopf besteht aus einem Aufnahmekörper 10 mit darin angeordneter Tintenversorgungsleitung 11 und einem Anschlußstutzen 12 zum Anschluß an eine hier nicht dargestellte Tintenflasche. Der Aufnahmekörper 10 kann aus thermoplastischem Kunststoff ausgebildet sein und wird über ein Befestigungsstück 13 auf einem hier nicht dargestellten Druckwagen der Tintendruckeinrichtung angeschraubt.

Der Aufnahmekörper 10 dient zur Aufnahme eines gesondert hergestellten Sandwichtintenkopfes eines sogenannten Planartintenkopfes. Dieser Sandwichtintenkopf ist in dem dargestellten Ausführungsbeispiel der FIG. 1 aus fünf Metallplatten zusammengesetzt, die im folgenden im einzelnen beschrieben werden. Die eine Begrenzungsseite des Sandwichtintenkopfes bildet eine Membranplatte 14 aus Nickel von einer Plattenstärke von 0,03 mm auf der entsprechend der Anzahl der Düsen (in diesem Falle 24) Piezoplättchen von einem Durchmesser von ca. 1 mm als Antriebselemente für die Druckkammern angeordnet sind.

An die Membranplatte schließt sich eine Druckkammerplatte 16 an, die ebenfalls aus Nickel hergestellt ist und die eine Stärke von 0,2 mm entsprechend der gewünschten Höhe der Druckkammern aufweist. In der Druckkammerplatte 16 befinden sich sämtliche Druckkammern 17 des Sandwichkopfes sowie Zuleitungsstrukturen 18 für die Tintenversorgung. An die Druckkammerplatte 16 wiederum schließt sich eine Abdeckplatte 19 von einer Stärke von etwa 0,1 mm an, die die Mündungsbereiche des Düsenkanales 20 und des Tintenzuführkanales 21 jeder Druckkammer 17 enthalten, weiters Ausnehmungen 22, die Bestandteile der Tintenzuführung sind.

In der folgenden Drosselplatte 2 von einer Stärke von 0,1 mm sind Drosselstrecken 24 mit spaltenförmigen Querschnitt in Form von Schlitzen angeordnet und Ausnehmungen 25 als Bestandteile der Tintenzuführung.

Abgeschlossen wird der Sandwichtintenkopf durch eine Düsenplatte 26 (Stärke 0,1 mm), die ebenfalls aus Nickel hergestellt ist und auf der die Düsenöffnungen 27 in einer der gewünschten Auflösung entsprechenden Konfiguration angeordnet sind.

Nach dem Herstellen der einzelnen Metaliplatten durch Ätzen, Stanzen oder galvanoplastisch werden die Metallplatten übereinander geschichtet und durch Diffusionsschweißung miteinander verbunden. Zu diesem Zwecke werden die Platten aufeinander gedrückt und so unter Schutzgas oder Vakuum einer erhöhten Temperatur ausgesetzt. Temperatur und Haltezeit ist dabei vom jeweiligen Werkstoff der Düsenplatten abhängig.

Das Diffusionsschweißen ist bei der Herstellung von Tintendruckköpfen deswegen von Vorteil, weil eine flächige metallische Verbindung hergestellt wird und keine Veränderungen der Kanalstruktur durch überschüssiges Lot oder Kleber auftritt. Außerdem ergibt sichdamit ein hitzebeständiger Aufbau und für den Kopf kann einheitliches Metall verwendet werden. Um eine leichte Herstellung der Strukturen zu ermöglichen, ist es von Vorteil, die platten aus gut ätzbarem Werkstoff, wie Neusilber, herzustellen, sie zur Erzielung einer guten Schweißverbindung jedoch zu versilbern und diese versilberten Teile in Verbund mit Nickelteilen zu verschweißen. Diffusionsschweißen ist dabei möglich bei Temperaturen zwischen 40 und 90 % der absoluten Schmelztemperatur des Teilewerkstoffes. Um eine für Diffusionsschweißen günstige Materialpaarung mit Silber zu erreichen, genügt es beim Schichtaufbau, mindestens jede zweite Platte zu versilbern.

Nach der Herstellung des Sandwichtintenkopfes, die vollautomatisch erfolgen kann, werden - wenn nicht bereits vorher geschehen - die Piezoplättchen 15 auf der Membranplatte 14 aufgeklebt.

Der so hergestellte Sandwichtintenkopf kann nun über ein Anschlußstück 28 auf dem Aufnahmekörper 10 montiert werden.

Für die Strukturen der Druckkammern der Tintenkanäle und der Drosselstrecken sind viele Modifikationen denkbar. Als vorteilhaft hat sich die aus den FIG. 2 bis 5 ersichtliche Struktur herausgestellt. Dabei ergibt sich ein gradliniger Verlauf des Düsenkanals 20 von den einzelnen Druckkammern 17 bis zur Düsenplatte 26. Sowohl der Düsenkanal 20 als auch der Tintenzuführungskanal 21 münden dabei parallel zueinander in die hier zylinderförmig ausgebildeten Druckkammern und zwar bezogen auf den Durchmesser der Druckkammern an deren Rändern. Durch diesen strömungsgünstigen Aufbau reißt die die Druckkammer durchströmende Tinte eventuell sich am Rand der Druckkammern 17 befindliche Luftbläschen mit, so daß sich Luftbläschen nicht innerhalb der Druckkammer festsetzen können.

In Bewegungsrichtung der Tinte vor den Druckkammern befindet sich die Drosselstrecke in Form eines Drosselkanals mit spaltenförmigem Querschnitt. Durch den spaltenförmigen Querschnitt der Drosselstrecke wird gewährleistet, daß einerseits die Tinte der Schreibfrequenz entsprechend schnell nachströmen kann, andererseits Druckwellen nicht hindurchtreten können. Sämtliche Drosselstrecken 24 werden über eine gemeinsame Tintenzuführung 29 mit Tinte versorgt.

Wie insbesondere aus den FIG. 3 und 4 ersichtlich, ist es durch das Führen der Tinte in verschiedenen Ebenen der Struktur möglich, die Druckkammern 17 nur durch schmale Materialstege 30 getrennt voneinander anzuordnen. Damit ergibt sich eine hohe Packungsdichte der Druckkammern.

Bedingt durch die sehr kleinen Abmessungen des Sandwichtintenkopfes liegt die Eigenfrequenz des Gesamtsystems sehr hoch und die Beruhigungszeit für die Tinte im Druckbereich sehr niedrig, woraus eine hohe Spritzfrequenz resultiert.

Im Druckbetrieb ergibt sich der aus der FIG. 1 ersichtliche (Pfeil) Strömungsverlauf der Tinte. Dabei wird ausgehend von einem gemeinsamen Tintenvorrat in Form einer Tintenflasche die Tinte über den Aufnahmekörper 10 und das Anschlußstück 28 zu den Drosselstrecken 24 der Druckkammern 17 geleitet. Von den Druckkammern 17 gelangt die Tinte über Stichkanäle (Düsenkanäle 20) zu den Düsenöffnungen 27.

Bei dem dargestellten Ausführungsbeispiel des Sandwichtintenkopfes sind 24 Düsen angeordnet und zwar entsprechend der FIG. 6 in acht Reihen zu je drei Düsen. Je nach Schräge der einzelnen Düsenreihen ergibt sich ein unterschiedlicher senkrechter Abstand 31 von Düse zu Düse und damit eine Veränderung der Schriftqualität (Auflösung). Die Düsen können dabei in der dargestellten Konfiguration auf dem Sandwichtintenkopf angeordnet sein oder aber es ist möglich, diese Konfiguration dadurch zu erreichen, daß der Sandwichtintenkopf schräg zur Schreibrichtung montiert wird.

### Bezugszeichenliste

10 Aufnahmekörper
11 Tintenversorgungsleitung
12 Anschlußstutzen
13 Befestigungsstück
14 Membranplatte
15 Piezoplättchen
16 Druckkammerplatte
17 Druckkammer
18 Tintenzuleitung
19 Abdeckplatte
20 Düsenkanäle
21 Tintenzuführungskanal
22 Ausnehmungen der Abdeckplatte
23 Drosselplatte
24 Drosselstrecke
25 Ausnehmungen
26 Düsenplatte
27 Düsenöffnung
28 Anschlußstück
29 Tintenzuführung
30 Materialstege zwischen Druckkammern
31 senkrechter Abstand zwischen den Düsen

## Patentansprüche

1. Mehrschichtig aufgebauter Tintenschreibkopf, bei dem jede Schreibdüse (27) über einen Düsenkanal (20) mit einer Druckkammer (17) verbunden ist, mit einer Düsenplatte (26), einer Druckkammerplatte (16) und einer Antriebselemente für die Druckkammern (17) tragenden Membranplatte (14), wobei die Tinte aufnehmenden Ausnehmungen (Druckkammern, Tintenkanäle, Düsenkanäle) des Tintenkopfes durch Durchgangsöffnungen der Einzelplatten gebildet werden, dadurch gekennzeichnet, daß sowohl der Düsenkanal (20) als auch der Tintenversorgungskanal (21) einer Druckkammer (17) senkrecht zur Membranplatte (14) an den Rändern der Druckkammer (17) auf einem Durchmesser der Druckkammer (17) einander gegenüberliegend in die Druckkammer (17) münden.

2. Tintenschreibkopf nach Anspruch 1, gekennzeichnet durch einen gesondert hergestellten Sandwichtintenkopf aus mehreren entsprechend den Tintenkanälen strukturierten, übereinander angeordneten Platten (14, 16, 19, 23, 26), die untereinander fest verbunden sind, wobei die eine Seite des Sandwichtintenkopfes durch die Membranplatte (14) und die andere Seite des Sandwichtintenkopfes durch die Düsenplatte (26) gebildet wird und ein Aufnahmeteil (10) zur Aufnahme des Sandwichkopfes, wobei die Tintenzuführung (11) zum Sandwichtintenkopf über das Aufnahmeteil (10) erfolgt.

3. Tintenschreibkopf nach Anspruch 1 oder 2, dadurch gekennzeichnet, daß die Druckkammerplatte (16) auf ihrer der Membranplatte (14) abgewandten Seite über eine Abdeckplatte (19) abgeschlossen ist, welche die Mündungsbereiche des Düsenkanales und des Tintenkanales jeder Druckkammer enthalten.

4. Tintenschreibkopf nach einem der Ansprüche 1 bis 3, dadurch gekennzeichnet, daß Drosselkanäle (24) mit spaltförmigem Querschnitt vorgesehen sind, die auf einer gesonderten Drosselplatte (23) in Form von Schlitzen angeordnet sind.

5. Tintenschreibkopf nach Anspruch 2, dadurch gekennzeichnet, daß der Sandwichtintenkopf einen Plattenaufbau aus einer Piezoplättchen als Antriebselemente aufweisenden Membranplatte (14), einer Druckkammerplatte (16), einer Abdeckplatte (19), einer Drosselplatte (23) und einer Düsenplatte (26) aufweist.

6. Tintenschreibkopf nach Anspruch 2, dadurch gekennzeichnet, daß die Platten des Sandwichtintenkopfes durch Diffusionsschweißen miteinander verbunden werden.

7. Tintenschreibkopf nach Anspruch 6, dadurch gekennzeichnet, daß sämtliche Platten aus Nickel oder Chromnickel bestehen.

8. Tintenschreibkopf nach einem der Ansprüche 6 oder 7, dadurch gekennzeichnet, daß mindestens jede zweite Platte versilbert ist.

9. Tintenschreibkopf nach Anspruch 2, dadurch gekennzeichnet, daß der Sandwichtintenkopf als Mehrfachdüsenkopf ausgebildet ist und mehrere parallele Reihen Schreibdüsen (27) aufweist, die in Abhängigkeit der gewünschten Auflösung des Druckbildes in Schreibrichtung gesehen schräg angeordnet bzw. durch Drehen des Sandwichtintendruckkopfes schräg anordbar sind.

## Revendications

1. Tête d'écriture à encre, forée de couches multiples, dans laquelle chaque buse d'écriture (27) est reliée par l'interédiaire d'un canal (20) à une chambre de pression (10), et qui comporte une plaque à buses (26), une plaque (16) à chambres de pression et une plaque en forme de membrane (14) qui porte des éléments d'entraînement pour les chambres de pression (17), et dans laquelle des logements recevant l'encre (chambres de pression, canaux d'adduction d'encre, canaux des buses) de la tête d'adduction de l'encre sont formés par des ouvertures de passage ménagées dans les différentes plaques, caractérisée par le fait qu'aussi bien le canal (20) de la buse que le canal d'adduction d'encre (21) d'une chambre de pression (17) débouchent, dans la chambre de pression (17), perpendiculairement à la plaque en fore de membrane (14), au niveau des bords de la chambre (17) en étant réciproquement opposés sur un diamètre de la chambre de pression (17).

2. Tête d'écriture à encre suivant la revendication 1, caractérisée par une tête à encre à structure sandwich, fabriquée spécialement, constituée de plusieurs plaques superposées (14,16,19, 23, 26) structurées conformément aux canaux d'adduction d'encre et reliées rigidement entre elles, et dans laquelle une face de la tête à encre à structure sandwich est formée par la plaque en forme de membrane (14) et l'autre face de la tête à encre à structure sandwich est formée par la plaque à buses (26), et une partie réceptrice (10) servant à loger la tête à structure sandwich, l'amenée (11) de l'encre à la tête à encre à structure sandwich étant réalisée par l'intermédiaire de la pièce réceptrice (10).

3. Tête d'écriture à encre suivant la revendication 1 ou 2, caractérisée par le fait que la plaque (16) à chambres de pression est fermée, sur sa face tournée à l'opposé de la plaque en forme de membrane (14), par l'intermédiaire d'une plaque de revêtement (19), qui contient les embouchures du canal de la buse et du canal d'adduction de l'encre de chaque chambre de pression.

4. Tête d'écriture à encre suivant l'une des revendications 1 à 3, caractérisée par le fait qu'il est prévu des canaux d'étranglement (24), qui possèdent une section transversale en forme de fente et sont disposés, sous la forme de fentes, dans une plaque plus particulière d'étranglement (23).

5. Tête d'écriture à encre suivant la revendication 2, caractérisée par le fait que la tête à encre à structure sandwich possède une structure formée de plaques incluant une plaque en fore de membrane (14) possédant une plaquette piézo- électrique à titre d'éléments d'entraînement, une plaque (16) à chambres de pression, une plaque de revêtement (19), une plaque d'étranglement (23) et une plaque à buses (26).

6. Tête d'écriture à encre suivant la revendication 2, caractérisée par le fait qu'on réunit entre elles les plaques de la tête à encre à structure sandwich au moyen d'un soudage par diffusion.

7. Tête d'écriture à encre suivant la revendication 6, caractérisée par le fait que toutes les plaques sont constituées par du nickel ou du chrome-nickel.

8. Tête d'écriture à encre suivant l'une des revendications 6 ou 7, caractérisée par le fait qu'au moins une plaque sur deux est argentée.

9. Tête d'écriture à encre suivant la revendication 2, caractérisée par le fait que la tête à encre à structune sandwich est réalisée sous la forme d'une tête à buses multiples et comporte plusieurs rangées parallèles de buses d'écriture (27), qui sont disposées obliquement dans la direction d'écriture, en fonction de la résolution désirée de l'image d'impression ou peuvent être rangées obliquement moyennant une rotation de la tête d'impression à encre à structure sandwich.

## Claims

1. Ink printer head constructed in multilayer fashion, in which each printing nozzle (27) is connected via a nozzle channel (20) to a pressure chamber (17), having a nozzle plate (26), a pressure chamber plate (16) and a membrane plate (14) carrying drive elements for the pressure chambers (17), the recesses (pressure chambers, ink channels, nozzle channels) of the ink head which receive the ink being formed by through-openings in the individual plates, characterized in that both the nozzle channel (20) and the ink delivery channel (21) of a pressure chamber (17) discharge, lying opposite one another on a diameter of the pressure chamber (17) perpendicularly to the membrane plate (14) at the edges of the pressure chamber (17), into said pressure chamber (17).

2. Ink printer head according to Claim 1, characterized by a separately manufactured sandwich ink head consisting of a plurality of plates (14, 16, 19, 23, 26) arranged on top of one another, structured in accordance with the ink channels and permanently connected to one another, the one side of the sandwich ink head being formed by the membrane plate (14) and the other side of the sandwich ink head being formed by the nozzle plate (26) and by a receptacle part (10) for receiving the sandwich head, the ink delivery (11) to the sandwich ink head occurring via the receptacle part (10).

3. Ink printer head according to Claim 1 or 2, characterized in that the pressure chamber plate (16) is terminated via a cover plate (19) at its side facing away from the membrane plate (14), said cover plate containing the discharge regions of the nozzle channel and of the ink channel of every pressure chamber.

4. Ink printer head according to one of Claims 1 to 3, characterized in that throttle channels (24) having a slit-shaped cross-section are provided which are arranged on a separate throttle plate (23) in the form of slots.

5. Ink printer head according to Claim 2, characterized in that the sandwich ink head has a plate structure consisting of a membrane plate (14) having piezolaminae as drive elements, a pressure chamber plate (16), a cover plate (19), a throttle plate (23) and a nozzle plate (26).

6. Ink printer head according to Claim 2, characterized in that the plates of the sandwich ink head are joined to one another by diffusion welding.

7. Ink printer head according to Claim 6, characterized in that all the plates consist of nickel or chrome nickel.

8. Ink printer head according to one of Claims 6 or 7, characterized in that at least every second plate is silver-plated.

9. Ink printer head according to Claim 2, characterized in that the sandwich ink head is constructed as a multiple nozzle head and has a plurality of parallel rows of printer nozzles (27) which, as a function of the desired resolution of the printing format, are arranged at a slant as seen in the printing direction or, respectively, can be arranged at a slant by turning the sandwich ink printer head.
